# FASCICULE DE BREVET EUROPEEN

(11) **EP 3 169 847 B1**
(45) Date de publication et mention de la délivrance du brevet: **02.05.2018**
(21) Numéro de dépôt: 15738339.9
(22) Date de dépôt: 15.07.2015
(51) Int. Cl.: E01C 9/08, E01C 5/00

(54) **PISTE DE ROULAGE MUNIE D'UNE JONCTION PIVOT VERTICALE**
FAHRBAHNSPUR MIT VERTIKALER GELENKVERBINDUNG
ROADWAY TRACK WITH VERTICAL PIVOT JOINT

(30) Priorité: 15.07.2014 FR 1456768
(43) Date de publication de la demande: 24.05.2017
(73) Titulaire: Musthane, 59780 Willems (FR)
(72) Inventeur: ROSIER, Reza, B-7711 Dottignies (BE)
(74) Mandataire: Balesta, Pierre
(86) Numéro de dépôt international: PCT/EP2015/066169
(87) Numéro de publication internationale: WO 2016/008923

(56) Documents cités:
- WO-A1-02/066742
- US-A1- 2006 222 804

## Description

### Arrière-plan de l'invention

La présente demande de brevet concerne le domaine des pistes de roulage pour véhicules, en particulier celles qui sont disposées sur le sol de manière temporaire, notamment afin de faciliter le déplacement des véhicules. Une telle piste peut par exemple être disposée sur un sol meuble, par exemple du sable, sur un terrain boueux, ou bien encore sur un sol accidenté, afin de créer un chemin d'accès pour les véhicules.

Traditionnellement, ces pistes sont enroulables sur elles-mêmes et présentent une position enroulée et une position déployée dans laquelle ladite piste de roulage s'étend sensiblement de manière parallèle au sol. Ces pistes sont généralement constituées de tapis rectilignes mis bout à bout afin de constituer un chemin d'accès rectiligne.

Un tel tapis est notamment décrit dans US 2006/0222804.

Lorsque l'on doit réaliser un chemin définissant une courbe ou un virage, le tapis doit être cintré afin de lui conférer la courbure désirée. Ce ceintrage pose toutefois des difficultés car il conduit à l'apparition de plis transversaux sur le tapis, qui forment des bosses gênant l'avancée du véhicule. L'apparition des plis est due au fait que les tapis sont réalisées dans des matériaux présentant une rigidité latérale importante, en particulier en raison de leur largeur.

### Objet et résumé de l'invention

Un but de la présente invention est de remédier aux inconvénients précités en proposant une piste de roulage enroulable sur elle-même pour véhicule permettant de réaliser des virages sans apparition de plis ou bosses.

L'invention porte sur une piste de roulage pour véhicule telle que décrite dans la revendication 1. grâce à quoi la première portion de piste peut pivoter par rapport à la deuxième portion de piste autour de l'axe de pivot afin de former un virage.

Ainsi, pour former un virage, on fait pivoter la première portion de piste par rapport à la deuxième portion de piste autour de l'axe de pivot qui est perpendiculaire au plan de la piste. Les première et deuxième portions de pistes sont alors pivotées l'une par rapport à l'autre tout en restant fixées l'une à l'autre, ce qui permet de dévier très facilement la trajectoire de la piste de roulage, tout en assurant la continuité de la piste de roulage.

Dans la mesure où les première et deuxième portions de piste ne sont pas cintrées, la piste est avantageusement dépourvue de plis transversaux.

On comprend donc que la liaison entre les première et deuxième portions de piste constitue une jonction rotative autour d'un axe perpendiculaire à la piste.

Sans sortir du cadre de la présente invention, la piste de roulage peut comporter une ou plusieurs jonctions du même type en fonction du rayon de courbure et de la longueur du virage que l'on souhaite obtenir.

L'invention permet également de former une piste de roulage continue comportant plusieurs virages successifs, notamment en « S ».

De manière avantageuse, la liaison pivot comporte un élément de liaison pour fixer la première portion de piste à la seconde portion de piste de manière pivotante autour dudit axe de pivot. Cet élément de liaison est une pièce d'articulation qui présente de manière préférentielle, mais non exclusivement, une forme cylindrique ayant pour axe l'axe de pivot. L'élément de liaison présente donc une double fonction, à savoir maintenir ensemble les première et deuxième portions de piste, et guider le pivotement relatif entre les première et deuxième portions de piste.

De préférence, la liaison pivot est disposée à l'extrémité de la première portion de piste et, encore de préférence, aux extrémités des première et deuxième portions de piste.

Selon une variante, au moins la première portion de piste présente une excroissance en saillie vers la deuxième portion de piste, et la liaison pivot est située dans ladite excroissance.

Selon un mode de réalisation préférentiel, la première portion de piste présente une face intérieure disposée en regard d'une face intérieure de la deuxième portion de piste, les deux faces intérieures définissant une zone de chevauchement entre les première et deuxième portions de piste, la liaison pivot étant située dans ladite zone de chevauchement.

De préférence, l'élément de liaison est disposé dans la zone de chevauchement, encore de préférence sensiblement au milieu de la largeur de la première portion de piste.

Préférentiellement, mais non exclusivement, la zone de chevauchement est conformée pour assurer un chevauchement, aussi bien lorsque les première et deuxième portions de piste sont dans l'alignement l'une de l'autre, que lorsqu'elles sont pivotées l'une par rapport à l'autre. Un intérêt est d'assurer la continuité de la piste dans tout le virage.

De préférence, considérée selon la direction longitudinale de la première portion de piste, la longueur de chevauchement lorsque la première portion de piste est dans l'alignement de la deuxième portion de piste, c'est-à-dire dans une position non pivotée, est comprise entre 0 et un tiers de la largeur de la piste.

Ce chevauchement permet non seulement d'assurer une continuité entre les première et deuxième portions de piste, mais aussi d'améliorer la robustesse de la piste de roulage.

Pour faciliter le pivotement de la première portion de piste par rapport à la deuxième portion de piste, ladite zone de chevauchement présente avantageusement un coefficient de frottement strictement inférieur à celui de la face de roulage de la piste de roulage.

Préférentiellement, au moins l'une des faces intérieures des première et deuxième portions de piste définissant la zone de chevauchement comporte une couche d'un matériau glissant, par exemple du PTFE ou tout autre matériau présentant un faible coefficient de frottement.

Encore de préférence, la couche de matériau glissant entoure la liaison pivot. Par exemple, ladite couche présente une forme annulaire entourant la liaison pivot, et l'élément de liaison lorsqu'il est présent.

Selon un aspect avantageux de l'invention, la première portion de piste comporte une portion principale de roulage et une portion d'extrémité reliée à la partie portion principale de roulage de manière articulée, dans laquelle la liaison pivot est située dans la portion d'extrémité. Un intérêt est de pouvoir incliner, par exemple relever ou abaisser par rapport au sol, la portion d'extrémité. Un intérêt est de pouvoir conformer la piste aux dénivelés du sol.

Selon une variante, la portion d'extrémité est reliée à la portion principale de roulage par une charnière dont l'axe de rotation est perpendiculaire audit axe de pivot.

Pour améliorer la résistance de la piste de roulage, la portion principale et la portion d'extrémité de la première portion de piste comportent des éléments de renfort qui s'étendent transversalement par rapport à la direction longitudinale de la première portion de piste. Les éléments de renfort ont donc notamment pour fonction de renforcer la jonction constituée par les première et deuxième portions de piste.

Pour permettre l'enroulement de la piste autour d'elle-même, la portion principale de roulage et la portion d'extrémité sont flexibles autour d'un axe transversal à la direction longitudinale de la première portion de piste.

On comprend également que les première et deuxième portions de piste sont avantageusement souples pour permettre l'enroulement de la piste de roulage sur elle-même.

Selon un mode de réalisation avantageux, au moins la portion d'extrémité, et de préférence la portion principale de roulage, est constituée d'un textile recouvert d'une couche de polymère.

L'invention porte également sur une jonction pour piste de roulage de véhicule telle que décrite dans la revendication 12. L'organe de montage permet donc de relier la portion de roulage à la deuxième partie. Il peut s'agir, par exemple, d'une liaison charnière.

Avantageusement, la première partie recouvre partiellement la deuxième partie selon une zone de chevauchement, la liaison pivot étant située dans ladite zone de chevauchement.

Selon un mode de réalisation avantageux, au moins l'une des première et deuxième parties est réalisée dans un matériau flexible, de préférence un textile recouvert d'une couche de polymère.

### Brève description des dessins

L'invention sera mieux comprise à la lecture de la description détaillée faite ci-après, à titre indicatif mais non limitatif, en référence aux dessins annexés, sur lesquels :
- la figure **1** illustre une piste de roulage conforme à l'invention, en position déployée et formant un virage ;
- la figure **2** illustre la piste de roulage de la figure **2** en position enroulée ;
- la figure **3** illustre, en vue de dessus, la jonction de la piste de roulage de la figure **1****,** les première et deuxième portions de piste étant alignées l'une par rapport à l'autre ;
- la figure **4** illustre la piste de roulage de la figure **3** lorsque les première et deuxième portions de piste sont pivotées l'une par rapport à l'autre ;
- la figure **5** est une vue de détail de la liaison pivot entre les première et deuxième portions de piste ; et
- la figure **6** illustre une variante de la piste de roulage de la figure **1****.**

### Description détaillée de l'invention

Sur la figure **1****,** on a illustré un mode de réalisation préférentiel d'une piste de roulage **10** conforme à la présente invention. Cette piste de roulage **10** est destinée à permettre le déplacement d'un véhicule T sur un sol meuble. Dans cet exemple, il s'agit d'un sol sablonneux.

Sur la figure **1****,** la piste de roulage **10** est dans sa position déployée, sa face de roulage **12** étant définie comme étant celle orientée vers le haut. Sur la figure 2, la piste de roulage 20 est dans sa position enroulée sur elle-même.

Comme on le constate sur la figure **1****,** dans sa position déployée, la piste de roulage **10** s'étend sensiblement de manière parallèle au sol S.

Conformément à l'invention, la piste de roulage **10** comporte au moins une première portion de piste **14** et une deuxième portion de piste **16,** les première et deuxième portions de piste s'étendant sensiblement de manière parallèle au sol S lorsque la piste de roulage **10** est en position déployée.

Les première et deuxième portions de piste **14, 16** sont reliées l'une à l'autre par une liaison pivot **18** ayant un axe de pivot A qui s'étend selon une direction sensiblement perpendiculaire à la face de roulage lorsque ladite piste de roulage est en position déployée.

Comme on le comprend à l'aide de la figure **1****,** la première portion de piste **14** peut pivoter par rapport à la deuxième portion de piste **16** autour de l'axe de pivot A afin de former un virage V.

En se référant à la figure **3****,** on constate que la première portion de piste **14** comporte une portion principale de roulage **14a** et une portion d'extrémité **14b** qui est reliée à la portion principale de roulage de manière articulée par le biais d'une charnière **20** dont l'axe de rotation B est perpendiculaire à l'axe de pivot A de la liaison pivot **18.**

Dans cet exemple non limitatif, la seconde portion de piste présente une structure similaire à la première portion de piste, c'est-à-dire que la deuxième portion de piste comporte une portion principale de roulage **16**a ainsi qu'une portion d'extrémité **16**b**,** la portion d'extrémité **16**b étant reliée à la portion principale **16**a de roulage de manière articulée par le biais d'une charnière **22** dont l'axe de rotation B' est également perpendiculaire à l'axe de pivot A.

On comprend que les charnières **20** et **22** ont pour fonction d'incliner les portions principales de roulage **14**a et **16**a par rapport aux portions d'extrémité **14**b et **16**b autour d'axes de rotation sensiblement parallèles au sol, et ce afin de se conformer à la topographie du sol.

On constate sur la figure **3** que la première portion de piste **14** et la deuxième portion de piste **16** se chevauchent au niveau de la liaison pivot **18.** Plus précisément, dans cet exemple, la portion d'extrémité **14**b de la première portion de piste **14** chevauche la portion d'extrémité **16**b de la deuxième portion de piste **16.** La zone de chevauchement **30** est illustrée sous la forme de hachures sur la figure **3****.** Il y a donc continuité entre les première et deuxième portions de piste lorsque la piste est rectiligne.

Sur la figure **3****,** on constate que la direction longitudinale L**1** de la première portion de piste **14** est alignée avec la direction longitudinale **L2** de la deuxième portion de piste **16.**

Sur la figure **4****,** la première portion de piste **14** a pivoté par rapport à la deuxième portion de piste autour de l'axe de pivot A selon un angle α, et ce afin de former un virage V.

Dans la position pivotée de la figure **4****,** on constate que les première et deuxième portions de piste **14, 16** se chevauchent encore, la liaison pivot **18** restant dans la zone de chevauchement. Il y a donc encore continuité entre les première et deuxième portions de piste lorsque la première portion de piste a pivoté par rapport à la deuxième portion de piste.

En se référant maintenant à la figure **5****,** on va décrire plus en détail la liaison pivot **18.**

La liaison pivot **18** comporte, dans cet exemple, un élément de liaison **32** se présentant sous la forme d'un cylindre d'axe A, qui a pour fonction de fixer la première portion de piste **14** à la seconde portion de piste **16** de manière pivotante autour de l'axe de pivot A. L'élément de liaison assure donc le maintien entre elles des première et deuxième portions de piste, tout en permettant leur pivotement relatif.

Comme on le comprend à l'aide de la figure **5****,** les portions d'extrémité **14**b et **16**b des première et deuxième portions de piste comportent deux orifices coaxiaux dans lesquels est engagé l'élément de liaison **32.** Le blocage axial de l'élément **32** par rapport aux portions d'extrémité **14**b**, 16**b des première et deuxième portions de piste **14, 16** est réalisé grâce à la présence d'épaulements **32**a et **32**b qui prennent en sandwich les portions d'extrémité **14**b et **16**b au niveau de la zone de chevauchement **30.**

Par ailleurs, la première portion de piste **14,** et plus précisément la portion d'extrémité **14**b de cette première portion de piste **14,** présente une face intérieure **14**c qui est disposée en regard d'une face intérieure **16**c de la deuxième portion de piste, les deux faces intérieures en vis-à-vis définissant la zone de chevauchement **30.**

Selon un aspect avantageux de l'invention, la zone de chevauchement **30** présente un coefficient de frottement qui est strictement inférieur à celui de la face de roulage **12** de la piste de roulage **10.** Pour ce faire, de manière préférentielle, au moins l'une des faces intérieures **14**c**, 16**c des première et deuxième portions de piste **14, 16** définissant la zone de chevauchement **30** comporte une couche **40** d'un matériau glissant. Dans cet exemple, le matériau glissant est du PTFE. L'intérêt du matériau glissant est de faciliter le pivotement de la première portion de piste par rapport à la deuxième portion de piste.

Dans cet exemple, et de façon préférentielle, la couche de matériau glissant **40** entoure la liaison pivot en présentant une forme annulaire, comme cela a été représenté notamment sur la figure **3****.**

Pour améliorer la rigidité transversale de la piste de roulage **10,** la portion principale **14**a et la portion d'extrémité **14**b de la première portion de piste comportent des éléments de renfort **50** qui s'étendent transversalement par rapport à la direction longitudinale L**1** de la première portion de piste. Ces éléments de renfort **50** sont par exemple des tiges métalliques. Dans cet exemple, la portion principale **16**a et la portion d'extrémité **16**b de la deuxième portion de piste **16** comportent également de tels éléments de renfort transversaux **50.**

Selon un aspect avantageux de l'invention, la portion principale de roulage **14**a et la portion d'extrémité **14b** sont réalisés dans un matériau flexible autour d'un axe transversal à la direction longitudinale L**1** de la première portion de piste. Dans cet exemple, le matériau flexible est un textile **52** recouvert d'une couche de polymère **54.** Cette flexibilité autour d'un axe transversal à la direction longitudinale permet à la portion de piste **10** d'être enroulable sur elle-même. Comme indiqué plus haut, La position enroulée de la piste de roulage **10** est illustrée en figure **2****.**

Sur la figure **6****,** on a illustré une variante de réalisation de la piste de roulage **10'** selon l'invention, qui se distingue de la piste de roulage de la figure **3****,** par le fait qu'elle est dépourvue de charnières **20, 22.** Dans cette variante, pour chacune de première et deuxième portions de piste **14',16',** la portion principale de roulage forme une seule pièce avec la portion d'extrémité. Là-encore, les première et deuxième portions de piste sont fixées l'une à l'autre de manière pivotante par le biais de la liaison pivot **18'.**

En se référant à nouveau à la figure **3****,** on constate que la piste de roulage **10** peut être définie comme comportant une jonction **100** qui comporte une première partie, constituée par la portion d'extrémité **14**b de la première portion de piste, une deuxième partie constituée par la portion d'extrémité **16**b de la deuxième portion de piste, reliée à la première partie de manière pivotante par l'intermédiaire de la liaison pivot **18** ayant pour axe de pivotement l'axe A. La première partie **14**b comporte un organe de montage **20,** en l'espèce la liaison charnière **20,** pour monter une portion principale de roulage **14**a à ladite première partie 14b.

## Revendications

1. Piste de roulage (10, 10') pour véhicule (T), ladite piste de roulage ayant une face de roulage (12) et étant enroulable sur elle-même et destinée à être posée sur un sol et présentant une position enroulée et une position déployée dans laquelle ladite piste de roulage s'étend sensiblement de manière parallèle au sol, la piste de roulage comportant au moins une première portion de piste (14, 14') et une deuxième portion de piste (16, 16'), les première et deuxième portions de piste s'étendant sensiblement de manière parallèle au sol (S) lorsque la piste de roulage (10) est en position déployée, **caractérisée en ce que** les première et deuxième portions de piste sont reliées l'une à l'autre par une liaison pivot (18, 18') ayant un axe de pivot (A) qui s'étend selon une direction sensiblement perpendiculaire à la face de roulage (12) lorsque ladite piste de roulage est en position déployée, grâce à quoi la première portion de piste (14) peut pivoter par rapport à la deuxième portion de piste (16) autour de l'axe de pivot (A) afin de former un virage.

2. Piste de roulage selon la revendication 1, dans laquelle la liaison pivot (18) comporte un élément de liaison (32) pour fixer la première portion de piste à la seconde portion de piste de manière pivotante autour dudit axe de pivot (A).

3. Piste de roulage selon la revendication 1 ou 2, dans laquelle la première portion de piste (14) présente une face intérieure (14c) disposée en regard d'une face intérieure (16c) de la deuxième portion de piste (16), les deux faces intérieures définissant une zone de chevauchement (30) entre les première et deuxième portions de piste, la liaison pivot étant située dans ladite zone de chevauchement.

4. Piste de roulage selon la revendication 3, dans laquelle ladite zone de chevauchement (30) présente un coefficient de frottement strictement inférieure à celui de la face de roulage (12) de la piste de roulage (10).

5. Piste de roulage selon la revendication 3 ou 4, dans laquelle au moins l'une des faces intérieures (14c, 16c) des première et deuxième portions de piste (14, 16) définissant la zone de chevauchement (30) comporte une couche d'un matériau glissant.

6. Piste de roulage selon la revendication 5, dans laquelle la couche (40) d'un matériau glissant entoure la liaison pivot.

7. Piste de roulage selon l'une quelconque des revendications 1 à 6, dans laquelle la première portion de piste (14) comporte une portion principale (14a) de roulage et une portion d'extrémité (14b) reliée à la portion principale de roulage de manière articulée, dans laquelle la liaison pivot est située dans la portion d'extrémité.

8. Piste de roulage selon la revendication 7, dans laquelle la portion d'extrémité est reliée à la portion principale de roulage par une charnière (20) dont l'axe de rotation (B) est perpendiculaire audit axe de pivot (A).

9. Piste de roulage selon la revendication 7 ou 8, dans laquelle la portion principale (14a) et la portion d'extrémité (14b) de la première portion de piste (14) comportent des éléments de renfort (50) qui s'étendent transversalement par rapport à la direction longitudinale (L1) de la première portion de piste.

10. Piste de roulage selon l'une quelconque des revendications 7 à 9, dans laquelle la portion principale de roulage (14a) et la portion d'extrémité (14b) sont flexibles autour d'un axe transversal à la direction longitudinale (L1) de la première portion de piste.

11. Piste de roulage selon l'une quelconque des revendications 7 à 10, dans laquelle au moins la portion d'extrémité, et de préférence la portion principale de roulage, est constituée d'un textile (52) recouvert d'une couche de polymère (54).

12. Jonction (100) pour piste de roulage (10) de véhicule selon l'une quelconque des revendications 1 à 11, dans laquelle ladite jonction comporte
une première partie, constituée par une portion d'extrémité (14b) de la première portion de piste (14), et une deuxième partie, constituée par une portion d'extrémité (16b) de la deuxième portion de piste (16), et reliée à la première partie de manière pivotante par l'intermédiaire d'une liaison pivot (18),
la première partie (14b) de la première portion de piste (14) comportant un organe de montage (20) pour monter une portion principale (14a) de roulage de la première portion de piste (14) de la piste de roulage (10) à ladite première partie (14b).

13. Jonction selon la revendication 12, dans laquelle la première partie recouvre partiellement la deuxième partie selon une zone de chevauchement (30), la liaison pivot (18) étant située dans ladite zone de chevauchement.

14. Jonction flexible selon la revendication 12 ou 13, **caractérisée en ce qu'**au moins l'une des première et deuxième parties (14b, 16b) est réalisée dans un matériau flexible, de préférence un textile recouvert d'une couche de polymère.

## Patentansprüche

1. Fahrbahn (10, 10') für ein Fahrzeug (T), wobei die Fahrbahn eine Fahrseite (12) aufweist und auf sich selbst aufwickelbar und dazu bestimmt ist, auf einen Boden aufgelegt zu werden, und eine aufgewickelte Position sowie eine entfaltete Position aufweist, in der sich die Fahrbahn im Wesentlichen parallel zum Boden erstreckt, wobei die Fahrbahn wenigstens einen ersten Bahnabschnitt (14, 14') und einen zweiten Bahnabschnitt (16, 16') umfasst, wobei der erste und der zweite Bahnabschnitt im Wesentlichen parallel zum Boden (S) verlaufen, wenn die Fahrbahn (10) sich in der entfalteten Position befindet, **dadurch gekennzeichnet, dass** der erste und der zweite Bahnabschnitt durch eine Drehgelenkverbindung (18, 18') miteinander verbunden sind, die eine Drehgelenkachse (A) aufweist, welche sich in einer zu der Fahrseite (12) im Wesentlichen senkrechten Richtung erstreckt, wenn die Fahrbahn sich in der entfalteten Position befindet, wodurch der erste Bahnabschnitt (14) gegenüber dem zweiten Bahnabschnitt (16) um die Drehgelenkachse (A) verschwenken kann, um eine Kurve zu bilden.

2. Fahrbahn nach Anspruch 1, bei der die Drehgelenkverbindung (18) ein Verbindungselement (32) umfasst, um den ersten Bahnabschnitt an dem zweiten Bahnabschnitt um die Drehgelenkachse (A) schwenkbar zu befestigen.

3. Fahrbahn nach Anspruch 1 oder 2, bei der der erste Bahnabschnitt (14) eine Innenseite (14c), welche gegenüber einer Innenseite (16c) des zweiten Bahnabschnitts (16) angeordnet ist, aufweist, wobei die beiden Innenseiten einen Überlappungsbereich (30) zwischen dem ersten und dem zweiten Bahnabschnitt definieren, wobei die Drehgelenkverbindung in dem Überlappungsbereich gelegen ist.

4. Fahrbahn nach Anspruch 3, bei der der Überlappungsbereich (30) einen Reibungskoeffizienten aufweist, der streng kleiner als derjenige der Fahrseite (12) der Fahrbahn (10) ist.

5. Fahrbahn nach Anspruch 3 oder 4, bei der wenigstens eine der Innenseiten (14c, 16c) des ersten und des zweiten Bahnabschnitts (14, 16), die den Überlappungsbereich (30) definieren, eine Schicht aus einem Gleitmaterial umfasst.

6. Fahrbahn nach Anspruch 5, bei der die Schicht (40) aus einem Gleitmaterial die Drehgelenkverbindung umgibt.

7. Fahrbahn nach einem der Ansprüche 1 bis 6, bei der der erste Bahnabschnitt (14) einen Hauptfahrabschnitt (14a) und einen Endabschnitt (14b), welcher mit dem Hauptfahrabschnitt gelenkig verbunden ist, umfasst, wobei die Drehgelenkverbindung in dem Endabschnitt gelegen ist.

8. Fahrbahn nach Anspruch 7, bei der der Endabschnitt mit dem Hauptfahrabschnitt über ein Scharnier (20) verbunden ist, dessen Rotationsachse (B) zu der Drehgelenkachse (A) senkrecht verläuft.

9. Fahrbahn nach Anspruch 7 oder 8, bei der der Hauptabschnitt (14a) und der Endabschnitt (14b) des ersten Bahnabschnitts (14) Verstärkungselemente (50) umfassen, die sich zu der Längsrichtung (L1) des ersten Bahnabschnitts quer erstrecken.

10. Fahrbahn nach einem der Ansprüche 7 bis 9, bei der der Hauptfahrabschnitt (14a) und der Endabschnitt (14b) um eine Achse quer zur Längsrichtung (L1) des ersten Bahnabschnitts flexibel sind.

11. Fahrbahn nach einem der Ansprüche 7 bis 10, bei der wenigstens der Endabschnitt, und vorzugsweise der Hauptfahrabschnitt, von einem mit einer Polymerschicht (54) überzogenen Textil (52) gebildet ist.

12. Verbindung (100) für eine Fahrzeugfahrbahn (10) nach einem der Ansprüche 1 bis 11, bei der die Verbindung einen ersten Teil umfasst, welcher durch einen Endabschnitt (14b) des ersten Bahnabschnitts (14) gebildet ist, und einen zweiten Teil, der durch einen Endabschnitt (16b) des zweiten Bahnabschnitts (16) gebildet ist und mit dem ersten Teil über eine Drehgelenkverbindung (18) schwenkbar verbunden ist, wobei der erste Teil (14b) des ersten Bahnabschnitts (14) ein Montageorgan (20) umfasst, um einen Hauptfahrabschnitt (14a) des ersten Bahnabschnitts (14) der Fahrbahn (10) an dem ersten Teil (14b) anzubringen.

13. Verbindung nach Anspruch 12, bei der der erste Teil den zweiten Teil entlang einem Überlappungsbereich (30) teilweise bedeckt, wobei die Drehgelenkverbindung (18) in dem Überlappungsbereich gelegen ist.

14. Flexible Verbindung nach Anspruch 12 oder 13, **dadurch gekennzeichnet, dass** wenigstens einer der ersten und zweiten Teile (14b, 16b) aus einem flexiblen Material, vorzugsweise einem mit einer Polymerschicht überzogenen Textil ausgebildet ist.

## Claims

1. A roadway track (10, 10') for a vehicle (T), said roadway track having a roadway face (12) and being suitable for being rolled-up and designed to be placed on a ground and presenting a rolled-up position and a deployed position in which said roadway track extends substantially parallel to the ground, the roadway track comprising at least a first track portion (14, 14') and a second track portion (16, 16'), the first and second track portions extending substantially parallel to the ground (S) when the roadway track (10) is in the deployed position, **characterized in that** the first and second track portions are connected to each other by a pivot connection (18, 18') having a pivot axis (A) that extends in a direction that is substantially perpendicular to the roadway face (12) when said roadway track is in the deployed position, whereby the first track portion (14) can pivot relative to the second track portion (16) about the pivot axis (A) so as to form a bend.

2. A roadway track according to claim 1, wherein the pivot connection (18) comprises a connection element (32) for fastening the first track portion to the second track portion so as to pivot about said pivot axis (A).

3. A roadway track according to claim 1 or claim 2, wherein the first track portion (14) presents an inside face (14c) disposed facing an inside face (16c) of the second track portion (16), the two inside faces defining an overlap zone (30) between the first and second track portions, the pivot connection being situated in said overlap zone.

4. A roadway track according to claim 3, wherein said overlap zone (30) presents a coefficient of friction that is strictly less than that of the roadway face (12) of the roadway track (10).

5. A roadway track according to claim 3 or claim 4, wherein at least one of the inside faces (14c, 16c) of the first and second track portions (14, 16) defining the overlap zone (30) comprises a layer of a slippery material.

6. A roadway track according to claim 5, wherein the layer (40) of a slippery material surrounds the pivot connection.

7. A roadway track according to any one of claims 1 to 6, wherein the first track portion (14) comprises a main track portion (14a) and an end portion (14b) connected to the main track portion in hinged manner, wherein the pivot connection is situated in the end portion.

8. A roadway track according to claim 7, wherein the end portion is connected to the main track portion by a hinge (20), having its hinge axis (B) perpendicular to said pivot axis (A).

9. A roadway track according to claim 7 or claim 8, wherein the main portion (14a) and the end portion (14b) of the first track portion (14) include reinforcing elements (50) that extend transversely relative to the longitudinal direction (L1) of the first track portion.

10. A roadway track according to any one of claims 7 to 9, wherein the main track portion (14a) and the end portion (14b) are flexible about an axis that is transverse to the longitudinal direction (L1) of the first track portion.

11. A roadway track according to any one of claims 7 to 10, wherein at least the end portion, and preferably the main track portion, is constituted by a textile (52) covered in a polymer layer (54).

12. A junction (100) for a vehicle roadway track (10) according to any one of claims 1 to 11, wherein said junction comprises:
• a first portion, constituted by an end portion (14b) of the first track portion (14), and
• a second portion, constituted by an end portion (16b) of the second track portion, and connected to the first portion so as to pivot by means of a pivot connection (18);
the first portion (14b) of the first track portion (14) including a mounting member (20) in order to mount a main track portion (14a) of the first track portion (14) of the roadway track (10) on said first portion (14b).

13. A junction according to claim 12, wherein the first portion covers the second portion in part in an overlap zone (30), the pivot connection (18) being situated in said overlap zone.

14. A flexible junction flexible according to claim 12 or claim 13, **characterized in that** at least one of the first and second portions (14b, 16b) is made of a flexible material, preferably a textile covered in a polymer layer.
